# EUROPÄISCHE PATENTANMELDUNG

(11) **EP 4 726 696 A1**
(43) Veröffentlichungstag der Anmeldung: **15.04.2026**
(21) Anmeldenummer: 25207230.1
(22) Anmeldetag: 07.10.2025
(51) Int. Cl.: G08G 1/0965

(54) **COMPUTERIMPLEMENTIERTES VERFAHREN ZUM FILTERN VON ZUMINDEST EINEM NUTZSIGNAL AUS ZUMINDEST EINEM VON ZUMINDEST EINEM AKUSTIKSENSOR EMPFANGENEN RAUSCHBEHAFTETEN AKUSTISCHEN EINGANGSSIGNAL**

(30) Priorität: 08.10.2024 DE 102024209783
(71) Anmelder: ZF Friedrichshafen AG, 88046 Friedrichshafen (DE); ZF Mobility Solutions GmbH, 85055 Friedrichshafen (DE)
(72) Erfinder: Giesler, Jens, 88045 Friedrichshafen (DE); Hertkorn, Michael, 88131 Bodolz (DE)
(74) Vertreter: ZF Friedrichshafen AG

(57) **Zusammenfassung**

Es wird ein computerimplementiertes Verfahren zum Filtern von zumindest einem Nutzsignal aus zumindest einem von zumindest einem Akustiksensor (1) empfangenen rauschbehafteten akustischen Eingangssignal vorgeschlagen, wobei auf das Eingangssignal zumindest eine Korrelationsfunktion angewendet wird und auf Ergebnisdaten der Korrelation die Korrelationsfunktion, insbesondere iterativ, angewendet wird, um ein Signal-Rausch-Verhältnis des Eingangssignals zu erhöhen.

## Beschreibung

Die Erfindung bezieht sich auf ein computerimplementiertes Verfahren zum Filtern von zumindest einem Nutzsignal aus zumindest einem von zumindest einem Akustiksensor empfangenen rauschbehafteten akustischen Eingangssignal. Weiterhin bezieht sich die Erfindung auch auf eine Rechenvorrichtung, ein System und ein Fahrzeug. Ferner bezieht sich die Erfindung auf ein Computerprogrammprodukt zum Filtern von zumindest einem Nutzsignal aus zumindest einem von zumindest einem Akustiksensor empfangenen rauschbehafteten akustischen Eingangssignal.

Aus dem Stand der Technik sind verschiedene Verfahren zum Erhöhen eines Signal-Rausch-Verhältnisses eines rauschbehafteten akustischen Eingangssignals bekannt. Diese Verfahren sind sinnvollerweise nur anwendbar, wenn das Eingangssignal erkennbar Bereiche ohne Nutzsignal und mit Nutzsignal aufweist. Ist das Nutzsignal jedoch derart maskiert, dass es im Eingangssignal nicht erkannt wird, sind diese Verfahren im Grunde nicht anwendbar. Eine solche Maskierung tritt beispielsweise häufig bei realen Signalen weiter entfernter Sirenen auf, die mittels außen an einem schnell fahrenden Fahrzeug angebrachten Akustiksensoren aufgenommen wurden. Stand der Technik ist offenbart in US 2022 / 0 363 261A1 und CN 108 731 886 A.

Es wird ein computerimplementiertes Verfahren zum Filtern von zumindest einem Nutzsignal aus zumindest einem von zumindest einem Akustiksensor empfangenen rauschbehafteten akustischen Eingangssignal vorgeschlagen. Auf das Eingangssignal wird zumindest eine Korrelationsfunktion angewendet. Auf Ergebnisdaten der Korrelation wird die Korrelationsfunktion iterativ angewendet, um ein Signal-Rausch-Verhältnis des Eingangssignals zu erhöhen.

Das Verfahren ist zur Verarbeitung von rauschbehafteten akustischen Eingangssignalen vorgesehen, die von einem, insbesondere außen, an einem Fahrzeug angeordneten Akustiksensor erfasst wurden. Alternativ ist denkbar, dass der Akustiksensor getrennt von dem Fahrzeug, insbesondere an Infrastrukturelementen, wie beispielsweise einer Ampel, einem Verkehrsschild o.dgl., angeordnet ist. Das Verfahren kann insbesondere von einer Rechenvorrichtung, beispielsweise einem Steuergerät, des Fahrzeugs ausgeführt werden. Unter "vorgesehen" soll insbesondere speziell programmiert, speziell ausgestattet und/oder speziell ausgelegt verstanden werden. Darunter, dass ein Objekt zu einer Funktion vorgesehen ist, soll insbesondere verstanden werden, dass das Objekt die Funktion in zumindest einem Betriebszustand ausführt.

Der Akustiksensor umfasst vorzugsweise zumindest ein Mikrofon, um das Eingangssignal zu erfassen. Insbesondere umfasst der Akustiksensor zumindest eine Schnittstelle, um der Rechenvorrichtung, die das Verfahren ausführt, das Eingangssignal bereitzustellen. Die Schnittstelle kann insbesondere kabelgebunden oder drahtlos ausgebildet sein. Vorzugsweise umfasst der Akustiksensor zumindest einen Analog-Digital-Wandler, um das Eingangssignal in digitaler Form bereitzustellen.

Das Eingangssignal ist durch Windgeräusche, Reifenrollgeräusche, fahrzeuginterne Geräusche o.dgl. rausch behaftet. Ein Rauschanteil des Eingangssignals maskiert das in dem Eingangssignal enthaltene Nutzsignal, insbesondere breitbandig. Das Nutzsignal ist als ein Sirenensignal ausgebildet. Das Nutzsignal kann auch als ein Warnsignal, als ein Verkehrssteuersignal oder als ein anderes, einem Fachmann als sinnvoll erscheinendes Signal ausgebildet sein.

Vorzugsweise wird durch die Anwendung der Korrelationsfunktion auf das Eingangssignal und auf die Ergebnisdaten der Korrelation das Signal-Rausch-Verhältnis des Eingangssignals derart erhöht, dass sich das Nutzsignal deutlich von den Rauschanteilen abhebt und aus dem Eingangssignal gefiltert werden kann. Das Signal-Rausch-Verhältnis des Eingangssignals ist insbesondere ein Verhältnis von einer Signalstärke des Nutzsignals zu einer Signalstärke der Rauschanteile. Insbesondere wird das Signal-Rausch-Verhältnis des Eingangssignals desto stärker erhöht je öfter die Korrelationsfunktion angewendet wird.

Eine iterative Anwendung der Korrelationsfunktion entspricht insbesondere einer mehrfachen Anwendung der Korrelationsfunktion, insbesondere auf die Ergebnisdaten der vorhergehenden Korrelation. Bevorzugt wird die Korrelationsfunktion zumindest zweimal auf Ergebnisdaten angewendet. Insbesondere wird die Korrelationsfunktion auf das Eingangssignal angewendet, anschließend wird die Korrelationsfunktion auf die Ergebnisdaten der Korrelation des Eingangssignals angewendet, und anschließend wird die Korrelationsfunktion auf die Ergebnisdaten der Korrelation der Ergebnisdaten des Eingangssignals angewendet.

In Abhängigkeit von dem mittels des Verfahrens gefilterten Nutzsignal können insbesondere Funktionen des Fahrzeugs gesteuert werden. Beispielsweise kann ein Hinweis, insbesondere über ein Einsatzfahrzeug, an einen Fahrer des Fahrzeugs ausgegeben werden. Beispielsweise können Fahrfunktionen, wie ein Abbremsen und Fahren an einen Straßenrand, des Fahrzeugs zumindest teilautonom gesteuert werden.

Durch die erfindungsgemäße Ausgestaltung des computerimplementierten Verfahrens kann vorteilhaft ein Nutzsignal aus einem rauschbehafteten akustischen Eingangssignal gefiltert werden. Vorteilhaft können auch stark maskierte Nutzsignal erkannt werden. Vorteilhaft kann eine hohe Verkehrssicherheit ermöglicht werden.

Des Weiteren wird vorgeschlagen, dass das Nutzsignal als ein Sirenensignal ausgebildet ist. Vorzugsweise sendet ein Einsatzfahrzeug, wie beispielsweise ein Krankenwagen, ein Notarztfahrzeug, ein Feuerwehrfahrzeug, ein Polizeifahrzeug o.dgl., das Sirenensignal aus. Alternativ oder zusätzlich ist denkbar, dass das Sirenensignal von einer stationären Warnanlage, beispielsweise eines Katastrophenwarnsystems, ausgesendet wird. Das Sirenensignal kann insbesondere als ein Martinshorn-Signal, als ein Yelp-Signal, als ein Wail-Signal oder als ein anderes, einem Fachmann als sinnvoll erscheinendes Sirenensignal ausgebildet sein. Vorteilhaft können stark maskierte Sirenensignale erkannt werden.

Ferner wird vorgeschlagen, dass die Korrelationsfunktion als eine Autokorrelationsfunktion oder als eine Kreuzkorrelationsfunktion ausgebildet ist. Vorteilhaft kann eine besonders effektive Korrelation ermöglicht werden.

Weiterhin wird vorgeschlagen, dass die Korrelationsfunktion blockweise auf eine bestimmte Anzahl von Abtastwerten eines Signals angewendet wird und dass die Korrelation des gesamten Signals über Ergebnisse der Blöcke zusammengesetzt wird. Das Signal ist je nach Verfahrensschritt das Eingangssignal oder die Ergebnisdaten der vorhergehenden Korrelation. Das Eingangssignal ist vorzugsweise zeitkontinuierlich. Vorteilhaft kann eine effiziente Korrelation ermöglicht werden.

Zudem wird vorgeschlagen, dass vor dem Anwenden der Korrelationsfunktion eine Bandpassfilterung des Eingangssignals durchgeführt wird. Vorzugsweise werden Eckfrequenzen des Bandpasses derart gewählt, dass das Nutzsignal nach der Filterung erhalten bleibt. Vorteilhaft kann das Filtern weiter optimiert werden.

Des Weiteren wird vorgeschlagen, dass auf Endergebnisdaten der Korrelation zumindest eine Rauschunterdrückungsmethode, die nach dem Prinzip der spektralen Subtraktion von Maskierungsanteilen arbeitet, angewendet wird. Die Endergebnisdaten der Korrelation entsprechen insbesondere Ergebnisdaten einer letzten Iteration der Korrelation. Vorzugsweise werden mit der Rauschunterdrückungsmethode spektrale Eigenschaften des Rauschens bzw. der Maskierung in den Endergebnisdaten ermittelt. Vorzugsweise werden mit der Rauschunterdrückungsmethode die ermittelten Eigenschaften spektral, insbesondere durch Subtraktion, minimiert. Vorteilhaft kann ein besonders hohes Signal-Rausch-Verhältnis erreicht werden.

Ferner wird eine Rechenvorrichtung vorgeschlagen. Die Rechenvorrichtung umfasst zumindest eine Schnittstelle zum Empfang von zumindest einem rauschbehafteten akustischen Eingangssignal. Die Rechenvorrichtung umfasst zumindest ein Rechenmodul, das dazu vorgesehen ist, ein erfindungsgemäßes Verfahren auszuführen. Das Rechenmodul kann insbesondere als ein Mikroprozessor, als ein integrierter Schaltkreis, insbesondere als ein FPGA (Field Programmable Gate Array) oder als eine anwendungsspezifische integrierte Schaltung (ASIC), o.dgl. ausgebildet sein. Vorzugsweise weist die Rechenvorrichtung zumindest eine Schnittstelle zum Empfang der Messwerte von dem Akustiksensor auf. Vorzugsweise ist die Rechenvorrichtung über die Schnittstelle datenübertragungstechnisch mit dem Akustiksensor, insbesondere mit der Schnittstelle des Akustiksensors, verbunden. Insbesondere ist die Schnittstelle dazu vorgesehen, dem Rechenmodul die Messwerte bereitzustellen. Die Schnittstelle kann insbesondere kabelgebunden oder kabellos ausgebildet sein. Vorteilhaft kann eine Rechenvorrichtung bereitgestellt werden, die eine hohe Verkehrssicherheit ermöglicht.

Weiterhin wird ein System vorgeschlagen. Das System umfasst zumindest eine erfindungsgemäße Rechenvorrichtung. Das System umfasst zumindest einen Akustiksensor, der dazu vorgesehen ist, zumindest ein rauschbehaftetes akustisches Eingangssignal zu erfassen und der Rechenvorrichtung bereitzustellen. Die Rechenvorrichtung ist vorzugsweise zu einem Einsatz mit dem Akustiksensor vorgesehen. Insbesondere kann der Akustiksensor die Rechenvorrichtung umfassen. Beispielsweise kann die Rechenvorrichtung als ein Signalprozessor des Akustiksensors ausgebildet sein. Alternativ ist denkbar, dass die Rechenvorrichtung getrennt von dem Akustiksensor ausgebildet ist. Beispielsweise kann ein, insbesondere elektronisches, Steuergerät (ECU) eines Fahrzeugs die Rechenvorrichtung umfassen oder ausbilden. Der Akustiksensor ist vorzugsweise zumindest datenübertragungstechnisch mit der Rechenvorrichtung verbunden. Vorteilhaft kann ein System bereitgestellt werden, das eine hohe Verkehrssicherheit ermöglicht.

Zudem wird ein Fahrzeug vorgeschlagen. Das Fahrzeug umfasst zumindest eine erfindungsgemäße Rechenvorrichtung oder zumindest ein erfindungsgemäßes System. Vorzugsweise ist das Fahrzeug als ein automatisiert betreibbares Fahrzeug ausgebildet. Unter einem "automatisiert betreibbaren Fahrzeug" soll insbesondere ein Fahrzeug mit einer der Automatisierungsstufen 1 bis 5 der Norm SAE J3016 verstanden werden. Insbesondere weist das automatisiert betreibbare Fahrzeug eine technische Ausrüstung auf, die für diese Automatisierungsstufen gefordert ist. Die technische Ausrüstung umfasst insbesondere Umgebungserkennungssensoren, wie beispielsweise den zumindest einen Akustiksensor, Radarsensoren, Lidarsensoren und/oder Kameras, Steuergeräte o.dgl. Bevorzugt ist das Fahrzeug als ein Landfahrzeug ausgebildet. Das Fahrzeug kann insbesondere als ein PKW, bevorzugt als ein Personentransportfahrzeug, insbesondere ein autonomes Shuttle, als ein LKW, als ein Baustellenfahrzeug, als ein Agrarfahrzeug oder als ein anderes, einem Fachmann als sinnvoll erscheinendes Fahrzeug ausgebildet sein. Das Fahrzeug kann alternativ auch als ein Luftfahrzeug, beispielsweise als eine Drohne, als ein Flugzeug, als ein Helikopter, als ein Senkrechtstart- und -landungsflugzeug o. dgl., oder als ein Wasserfahrzeug, insbesondere als ein Schiff, als ein Boot o. dgl., ausgebildet sein. Vorzugsweise kann das Fahrzeug eine Mehrzahl von Akustiksensoren, insbesondere über eine Außenfläche des Fahrzeugs verteilt, aufweisen. Vorzugsweise ist die Rechenvorrichtung, insbesondere das Rechenmodul, neben der Ausführung des Verfahrens dazu vorgesehen, Funktionen des Fahrzeugs, beispielsweise zumindest teilautonome Fahrfunktionen, zu steuern, insbesondere in Abhängigkeit von dem gefilterten Nutzsignal. Alternativ oder zusätzlich ist vorstellbar, dass das Fahrzeug zumindest eine weitere Rechenvorrichtung aufweist, die zum Steuern der Fahrzeugfunktionen, insbesondere in Abhängigkeit von dem gefilterten Nutzsignal, vorgesehen ist. Insbesondere kann die Rechenvorrichtung der weiteren Rechenvorrichtung das gefilterte Nutzsignal bereitstellen. Vorteilhaft kann ein besonders verkehrssicheres Fahrzeug bereitgestellt werden.

Des Weiteren wird ein Computerprogrammprodukt zum Filtern von zumindest einem Nutzsignal aus zumindest einem von zumindest einem Akustiksensor empfangenen rauschbehafteten akustischen Eingangssignal vorgeschlagen. Das Computerprogrammprodukt umfasst Ausführungsbefehle, die bei der Ausführung des Programms durch eine erfindungsgemäße Rechenvorrichtung diese veranlassen, ein erfindungsgemäßes Verfahren auszuführen. Vorteilhaft kann ein Computerprogrammprodukt bereitgestellt werden, das eine hohe Verkehrssicherheit ermöglicht.

Die Erfindung wird an einem Ausführungsbeispiel in den folgenden Figuren verdeutlicht. Es zeigen:
Fig. 1 ein erfindungsgemäßes Fahrzeug in einer schematischen Darstellung,
Fig. 2 ein erfindungsgemäßes System des erfindungsgemäßen Fahrzeugs aus Fig. 1 in einer schematischen Darstellung,
Fig. 3 ein Ablaufdiagramm eines Verfahrens in einer schematischen Darstellung,
Fig. 4 ein Frequenzspektrum eines Nutzsignals in einer schematischen Darstellung und
Fig. 5 einen Zeitausschnitt eines Eingangssignals in einer schematischen Darstellung.

Figur 1 zeigt ein Fahrzeug 6 in einer schematischen Darstellung. Im vorliegenden Ausführungsbeispiel ist das Fahrzeug 6 beispielhaft als ein Landfahrzeug, insbesondere als ein PKW, ausgebildet. Beispielhaft ist das Fahrzeug 6 als ein automatisiert betreibbares Fahrzeug ausgebildet. Das Fahrzeug 6 umfasst zumindest eine Rechenvorrichtung 2. Das Fahrzeug 6 umfasst zumindest einen Akustiksensor 1. Der Akustiksensor 1 ist an einer Außenseite des Fahrzeugs 6 angeordnet. Der Akustiksensor 1 und die Rechenvorrichtung 2 bilden ein System 5. Der Akustiksensor 1 ist dazu vorgesehen, zumindest ein rauschbehaftetes akustisches Eingangssignal zu erfassen und der Rechenvorrichtung 2 bereitzustellen.

Figur 2 zeigt das System 5 des Fahrzeugs 6 aus Figur 1 in einer schematischen Darstellung. Im vorliegenden Ausführungsbeispiel ist die Rechenvorrichtung 2 beispielhaft getrennt von dem Akustiksensor 1 ausgebildet. Die Rechenvorrichtung 2 bildet zumindest teilweise ein, insbesondere elektronisches, Steuergerät des Fahrzeugs 6 aus. Der Akustiksensor 1 ist datenübertragungstechnisch mit der Rechenvorrichtung 2 verbunden. Der Akustiksensor 1 umfasst zumindest eine Schnittstelle 7, um der Rechenvorrichtung 2 das Eingangssignal bereitzustellen. Der Akustiksensor 1 umfasst zumindest ein Mikrofon 8, um das Eingangssignal zu erfassen.

Die Rechenvorrichtung 2 umfasst zumindest eine Schnittstelle 3 zum Empfang des zumindest einen rauschbehafteten akustischen Eingangssignal. Die Rechenvorrichtung 2 ist über die Schnittstelle 3 datenübertragungstechnisch mit dem Akustiksensor 1, insbesondere mit der Schnittstelle 7 des Akustiksensors 1, verbunden. Die Rechenvorrichtung 2 umfasst zumindest ein Rechenmodul 4, das dazu vorgesehen ist, zumindest einen Teil des in Figur 3 dargestellten Verfahrens, insbesondere einen computerimplementierten Teil des Verfahrens, auszuführen.

Figur 3 zeigt ein Ablaufdiagramm eines Verfahrens in einer schematischen Darstellung. In einem ersten Verfahrensschritt 9 wird das zumindest eine rauschbehaftete akustische Eingangssignal von dem Akustiksensor 1 empfangen. In einem zweiten Verfahrensschritt 10, insbesondere vor einem Anwenden einer Korrelationsfunktion, wird eine Bandpassfilterung des Eingangssignals durchgeführt.

In einem dritten Verfahrensschritt 11 wird auf das Eingangssignal zumindest eine Korrelationsfunktion angewendet. In einem vierten Verfahrensschritt 12 wird auf Ergebnisdaten der Korrelation die Korrelationsfunktion, insbesondere iterativ, angewendet, um ein Signal-Rausch-Verhältnis des Eingangssignals zu erhöhen. Der vierte Verfahrensschritt 12 kann, insbesondere mehrfach, wiederholt werden, wobei die Korrelationsfunktion insbesondere auf die Ergebnisdaten der vorhergehenden Korrelation angewendet wird.

Das Nutzsignal ist als ein Sirenensignal ausgebildet. Im vorliegenden Ausführungsbeispiel ist das Sirenensignal beispielhaft als ein Martinshorn-Signal ausgebildet, wie in Figur 4 gezeigt. Die Korrelationsfunktion ist im vorliegenden Ausführungsbeispiel beispielhaft als eine Autokorrelationsfunktion ausgebildet. In einem alternativen Ausführungsbeispiel kann die Korrelationsfunktion auch als eine Kreuzkorrelationsfunktion ausgebildet sein. Im dritten und vierten Verfahrensschritt 11, 12 wird die Korrelationsfunktion blockweise auf eine bestimmte Anzahl von Abtastwerten eines Signals angewendet. Die Korrelation des gesamten Signals wird über Ergebnisse der Blöcke zusammengesetzt. Im dritten Verfahrensschritt 11 ist das Signal das Eingangssignal. Im vierten Verfahrensschritt 12 ist das Signal die Ergebnisdaten der vorhergehenden Korrelation.

In einem fünften Verfahrensschritt 13 wird auf Endergebnisdaten der Korrelation zumindest eine Rauschunterdrückungsmethode, die nach dem Prinzip der spektralen Subtraktion von Maskierungsanteilen arbeitet, angewendet. Der zweite Verfahrensschritt 10, der dritte Verfahrensschritt 11, der vierte Verfahrensschritt 12 und der fünfte Verfahrensschritt 13 bilden ein computerimplementiertes Verfahren zum Filtern des zumindest einen Nutzsignals aus dem von dem Akustiksensor 1 empfangenen rauschbehafteten akustischen Eingangssignal. Das Rechenmodul 4 ist dazu vorgesehen, zumindest den zweiten, dritten, vierten und fünften Verfahrensschritt 10-13 auszuführen.

In Abhängigkeit von dem mittels des Verfahrens gefilterten Nutzsignal können Funktionen des Fahrzeugs 6 gesteuert werden. Die Rechenvorrichtung 2, insbesondere das Rechenmodul 4, kann neben der Ausführung des computerimplementierten Verfahrens dazu vorgesehen sein, die Funktionen des Fahrzeugs 6 zu steuern.

Ein Computerprogrammprodukt zum Filtern des zumindest einen Nutzsignals aus dem zumindest einen von dem Akustiksensor 1 empfangenen rauschbehafteten akustischen Eingangssignal umfasst Ausführungsbefehle, die bei der Ausführung des Programms durch die Rechenvorrichtung 2 diese veranlassen, das computerimplementierte Verfahren, insbesondere den zweiten bis fünften Verfahrensschritt 10-13, auszuführen.

Figur 4 zeigt ein Frequenzspektrum 14 des Nutzsignals in einer schematischen Darstellung. Auf einer Abszissenachse 15 ist eine Zeit angetragen. Auf einer Ordinatenachse 16 ist eine Frequenz angetragen. Horizontale Balken 17 kennzeichnen das Nutzsignal. Das Nutzsignal ist beispielhaft als ein Martinshorn-Signal ausgebildet. Das Nutzsignal ist aus zwei Sinustönen in einem Quart-Frequenzabstand zusammengesetzt, die jeweils versetzt um eine Sekunde bis zu einer Gesamtsignallänge aneinandergereiht sind.

Figur 5 zeigt einen Zeitausschnitt 18 eines Eingangssignals in einer schematischen Darstellung. Auf einer Abszissenachse 19 ist eine Zeit angetragen. Auf einer Ordinatenachse 20 ist eine Signalstärke angetragen. Eine erste Kurve 21 kennzeichnet das Eingangssignal wie es vom Akustiksensor 1 empfangen wird. Eine zweite Kurve 22 kennzeichnet das Eingangssignal nach dem Anwenden der Korrelationsfunktion auf das Eingangssignal. Eine dritte Kurve 23 kennzeichnet das Eingangssignal nach dem Anwenden der Korrelationsfunktion auf die Ergebnisdaten der Korrelation des Eingangssignals. Eine vierte Kurve 24 kennzeichnet das Eingangssignal nach dem Anwenden der Korrelationsfunktion auf die Ergebnisdaten der Korrelation der Ergebnisdaten des Eingangssignals.

Das von dem Akustiksensor 1 empfangene Eingangssignal ist derart verrauscht, dass das Nutzsignal nicht von den Rauschanteilen unterschieden werden kann. Mit jeder Iteration des Anwendens der Korrelationsfunktion wird das Signal-Rausch-Verhältnis des Eingangssignals weiter erhöht, sodass das Nutzsignal fast vollständig von dem Rauschen befreit und aus dem Eingangssignal gefiltert werden kann.

### Bezugszeichen

- 1: Akustiksensor
- 2: Rechenvorrichtung
- 3: Schnittstelle
- 4: Rechenmodul
- 5: System
- 6: Fahrzeug
- 7: Schnittstelle
- 8: Mikrofon
- 9: Verfahrensschritt
- 10: Verfahrensschritt
- 11: Verfahrensschritt
- 12: Verfahrensschritt
- 13: Verfahrensschritt
- 14: Frequenzspektrum
- 15: Abszissenachse
- 16: Ordinatenachse
- 17: Balken
- 18: Zeitausschnitt
- 19: Abszissenachse
- 20: Ordinatenachse
- 21: Kurve
- 22: Kurve
- 23: Kurve
- 24: Kurve

## Patentansprüche

1. Computerimplementiertes Verfahren zum Filtern von zumindest einem Nutzsignal aus zumindest einem von zumindest einem an einem Fahrzeug angeordneten Akustiksensor (1) empfangenen rauschbehafteten akustischen Eingangssignal, wobei das Nutzsignal als ein Sirenensignal ausgebildet ist, wobei das Eingangssignal durch Windgeräusche, Reifenrollgeräusche oder fahrzeuginterne Geräusche rauschbehaftet ist und ein Rauschanteil des Eingangssignals das in dem Eingangssignal enthaltene Nutzsignal maskiert, wobei auf das Eingangssignal zumindest eine Korrelationsfunktion angewendet wird und auf Ergebnisdaten der Korrelation die Korrelationsfunktion iterativ angewendet wird, um ein Signal-Rausch-Verhältnis des Eingangssignals zu erhöhen.

2. Computerimplementiertes Verfahren nach Anspruch 1, wobei die Korrelationsfunktion als eine Autokorrelationsfunktion oder als eine Kreuzkorrelationsfunktion ausgebildet ist.

3. Computerimplementiertes Verfahren nach einem der vorhergehenden Ansprüche, wobei die Korrelationsfunktion blockweise auf eine bestimmte Anzahl von Abtastwerten eines Signals angewendet wird und wobei die Korrelation des gesamten Signals über Ergebnisse der Blöcke zusammengesetzt wird.

4. Computerimplementiertes Verfahren nach einem der vorhergehenden Ansprüche, wobei vor dem Anwenden der Korrelationsfunktion eine Bandpassfilterung des Eingangssignals durchgeführt wird.

5. Computerimplementiertes Verfahren nach einem der vorhergehenden Ansprüche, wobei auf Endergebnisdaten der Korrelation zumindest eine Rauschunterdrückungsmethode, die nach dem Prinzip der spektralen Subtraktion von Maskierungsanteilen arbeitet, angewendet wird.

6. Rechenvorrichtung, umfassend zumindest eine Schnittstelle (3) zum Empfang von zumindest einem rauschbehafteten akustischen Eingangssignal, und zumindest ein Rechenmodul (4), das dazu vorgesehen ist, ein Verfahren nach einem der vorhergehenden Ansprüche auszuführen.

7. System, umfassend zumindest eine Rechenvorrichtung (2) nach Anspruch 6 und zumindest einen Akustiksensor (1), der dazu vorgesehen ist, zumindest ein rauschbehaftetes akustisches Eingangssignal zu erfassen und der Rechenvorrichtung (2) bereitzustellen.

8. Fahrzeug, umfassend zumindest eine Rechenvorrichtung (2) nach Anspruch 6 oder zumindest ein System (5) nach Anspruch 7.

9. Computerprogrammprodukt zum Filtern von zumindest einem Nutzsignal aus zumindest einem von zumindest einem Akustiksensor (1) empfangenen rauschbehafteten akustischen Eingangssignal, umfassend Ausführungsbefehle, die bei der Ausführung des Programms durch eine Rechenvorrichtung (2) nach Anspruch 6 diese veranlassen, ein Verfahren nach einem der Ansprüche 1 bis 5 auszuführen.
